# EUROPÄISCHE PATENTSCHRIFT

(11) **EP 1 744 834 B1**
(45) Veröffentlichungstag und Bekanntmachung des Hinweises auf die Patenterteilung: **19.09.2007**
(21) Anmeldenummer: 05739530.3
(22) Anmeldetag: 06.04.2005
(51) Int. Cl.: B05B 11/00

(54) **PUMPE, SPENDEAPPARAT UND ENTSPRECHENDES VERFAHREN ZUR ENTNAHME VON FLÜSSIGKEIT ODER PASTÖSER MASSE**
PUMP, DISPENSER AND CORRESPONDING PROCESS FOR DISPENSING A LIQUID OR VISCOUS MASS
POMPE, APPAREIL DE DISTRIBUTION ET PROCEDE CORRESPONDANT POUR EXTRAIRE DU LIQUIDE OU UNE MASSE PATEUSE

(30) Priorität: 14.05.2004 DE 102004024471
(43) Veröffentlichungstag der Anmeldung: 24.01.2007
(73) Patentinhaber: Falter Service GmbH & Co. Kg, 47802 Krefeld (DE)
(72) Erfinder: BOERMANN, Frank, T., 47802 Krefeld (DE)
(74) Vertreter: Walter, Philipe
(86) Internationale Anmeldenummer: PCT/EP2005/003592
(87) Internationale Veröffentlichungsnummer: WO 2005/110620

(56) Entgegenhaltungen:
- DE-A1- 3 928 521
- US-A- 4 842 495
- US-A- 5 975 360
- PATENT ABSTRACTS OF JAPAN Bd. 1999, Nr. 03, 31. März 1999 (1999-03-31) & JP 10 324358 A (LION CORP), 8. Dezember 1998 (1998-12-08)

## Beschreibung

Die vorliegende Erfindung betrifft eine Pumpe zur Entnahme von Flüssigkeit oder pastöser Masse, insbesondere flüssiger Seife, Cremes, Desinfektionsmitteln, Lebensmitteln, oder anderer fließfähiger Substanzen, aus einem Reservoir, insbesondere einem kontraktionsfähigen Vorratsbehälter, sowie einen entsprechenden Spendeapparat und ein entsprechendes Verfahren zur Entnahme von Flüssigkeit oder pastöser Masse.

Derartige Pumpen bzw. Spendeapparate sind in einer Vielzahl von Ausgestaltungen bekannt wie zum Beispiel aus US 4842495. So sind Pumpen zur Entnahme von Flüssigseife bekannt, die einen kammerbildenden Körper, im weiteren immer als Zylinder bezeichnet, zwei Einwegventile, auch Rückschlagventile genannt, und einen im Zylinder geführten Kolben aufweisen. Diese Pumpen enthalten üblicherweise zumindest einige Metallteile, wie Metallkugeln für Einwegventile und Metallfedern zum Vorbelasten der Einwegventile in Schließstellung. Das Verwenden von Metallteilen hat den Nachteil, dass die Pumpen zur Wiederverwertung nicht einfach in Kunststoffmühlen gemahlen werden können, da die meisten Kunststoffmahlmaschinen Metallteile nicht vertragen. Eine vorherige Trennung der Kunststoffteile von den Metallteilen würde einen erheblichen Aufwand bedeuten.

Daraufhin wurden Pumpen entwickelt, welche ausschließlich aus Kunststoffteilen zusammengesetzt sind. So offenbart die US 5,975,360 in den Figuren 4 und 5 eine Pumpe zur Entnahme von Flüssigseife, die einen Zylinder aufweist, der über ein Kunststoff-Klappenventil derart mit dem Reservoir in Verbindung steht, dass die Flüssigkeit zwar aus dem Reservoir in den Zylinder gelangen kann, ein Zurückfließen aber möglichst verhindert werden soll. Im Zylinder ist ein in Längsrichtung vor- und zurückbewegbarer Kolben angeordnet, der aus einem nach oben hin, also in Richtung des Rückschlagventils, verschlossenen Applikationsrohr besteht, welches an seinem oberen Ende beabstandet voneinander zwei Dichtelemente aufweist, deren jeweiliger Durchmesser dem Innendurchmesser des Zylinders entspricht. Zwischen den beiden Dichtelementen sind im Applikationsrohr quer zur Längsrichtung Öffnungen vorgesehen, die mit dem zentralen Applikationskanal des Applikationsrohrs verbunden sind. Das oberhalb der Öffnungen angeordnete Dichtelement ist eine elastische Dichtlippe, wohingegen das untere Dichtelement ein steifer Kunststoffring ist. Wird nun der Kolben aus seiner oberen Endposition nach unten bewegt, so entsteht in dem Teil des Zylinders oberhalb des Kolbens ein Unterdruck, der das Rückschlagventil zum Öffnen veranlasst, um dadurch Flüssigseife aus dem Reservoir in den oberen Zylinderteil zu pumpen. Wird anschließend der Kolben von seiner unteren Endposition wieder zurück nach oben bewegt, so entsteht in dem Zylinderbereich oberhalb des Kolbens ein Überdruck, der das Rückschlagventil zum Schließen veranlasst. Da die in dem oberen Zylinderbereich befindliche Seife im Idealfall nicht durch das Ventil zurück in das Reservoir gelangen kann, drückt sich die Seife bei genügendem Druckaufbau an der elastischen Dichtlippe vorbei in den Zwischenraum zwischen den beiden Dichtelementen und von dort durch die Öffnungen in das Applikationsrohr, welches die Seife schließlich an die Umgebung freigibt.

Die bekannte Pumpe hat allerdings den Nachteil, dass das Rückschlagventil im Laufe der Zeit seine Dichtwirkung verliert, beispielsweise durch angetrocknete Seifenreste im Bereich der Ventilklappe. Im übrigen handelt es sich bei einem ausschließlich aus Kunststoff gefertigten Rückschlagventil um ein relativ elastisches Bauteil, was die Dichtwirkung ebenfalls negativ beeinflusst. Sobald die Dichtwirkung etwas nachläßt und der Flüssigkeitsstrom abreißt, strömt Umgebungsluft in das Reservoir. Die Folge ist, dass im Reservoir, es handelt sich dabei in der Regel um einen kontraktionsfähigen Vorratsbehälter, kein genügendes Vakuum aufgebaut werden kann. Das Vakuum ist aber zwingend für ein optimales Funktionieren der Rückschlagventile erforderlich. Außerdem läßt sich der Behälter nicht optimal zusammendrücken, so dass folglich die Flüssigseife nicht vollständig herausgesaugt werden kann. Dadurch, dass sich mit der bekannten Pumpe das Reservoir nicht optimal zusammendrücken läßt, verbleibt regelmäßig eine nicht nutzbare Restmenge von 5 bis 20% des ursprünglichen Inhalts im Reservoir.

Es sind aber auch Weiterentwicklungen der zuvor beschriebenen Pumpe bekannt, die auf ein Rückschlagventil vollständig verzichten. So offenbart die US 5,975,360 in den Figuren 11 bis 21 verschiedene Ausführungsformen einer Pumpe, bei der der Zylinder in eine obere Kammer und eine untere Kammer unterteilt ist, wobei die beiden Kammern einen unterschiedlichen Querschnitt haben. Auch in diesem Fall ist der Kolben aus einem Applikationsrohr mit umlaufenden Dichtelementen gebildet, wobei aber nunmehr drei Dichtelemente vorgesehen sind. Die unteren beiden Dichtelemente entsprechen dabei denen aus dem zuvor beschriebenen Stand der Technik, wobei auch zwischen diesen Dichtelementen im Applikationsrohr Öffnungen vorhanden sind, um den Raum zwischen diesen beiden Dichtelementen mit dem Applikationskanal des Applikationsrohr zu verbinden. Beide unteren Dichtelemente, das feste und das elastische, liegen in der unteren Kammer dichtend am Zylinder an. Oberhalb dieser beiden Dichtelemente ist noch ein weiteres, ebenfalls als elastische Dichtlippe ausgeführtes Dichtelement vorgesehen, welches im Bereich der oberen Kammer abdichtend angeordnet ist. Bedingt durch die unterschiedlichen Volumina der Kammern des Zylinders wird beim Hin- und Herbewegen des Kolbens zwischen den oberen beiden, elastischen Dichtlippen ein Unterdruck erzeugt, der bewirkt, dass sich Seife aus dem Reservoir an der oberen Dichtlippe vorbei in den Raum zwischen den beiden elastischen Dichtlippen drückt. Wird der Kolben dann in entgegengesetzter Richtung bewegt, dann entsteht durch die beiden unterschiedlich großen Kammern ein Überdruck zwischen den beiden elastischen Dichtlippen, so dass sich die Seife, da die obere Dichtlippe ein Zurückfließen in Richtung des Vakuums durch ihre Form verhindert, an der unteren Dichtlippe vorbei in den Bereich zwischen den unteren beiden Dichtlippen drückt. Von dort gelangt die Seife dann durch die Öffnung und das Applikationsrohr ins Freie.

Die zuvor beschriebene Pumpe hat zwar kein Rückschlagventil mehr, dafür aber mehrere elastische Dichtelemente. Diese Dichtelemente haben ebenfalls den Nachteil, dass sie im Laufe der Zeit ihre Dichtwirkung verlieren, insbesondere wenn das zu pumpende Produkt im Bereich der Dichtelemente angetrocknet ist, so dass auch hier Restmengen ungenutzt im Reservoir verbleiben. Je grobkörniger im übrigen das zu pumpende Produkt bzw. seine Beimischungen sind, um so größer ist die verbleibende Restmenge.

Ausgehend von dem zuvor beschriebenen Stand der Technik liegt der vorliegenden Erfindung die Aufgabe zugrunde, eine Pumpe zur Entnahme von Flüssigkeit oder pastöser Masse, insbesondere flüssiger Seife, sowie einen entsprechenden Spendeapparat und ein entsprechendes Verfahren bereitzustellen, womit eine verbesserte Dichtwirkung erzielbar ist und womit die verbleibende Restmenge im Reservoir reduzierbar ist.

Erfindungsgemäß ist die zuvor hergeleitete und aufgezeigte Aufgabe gelöst durch eine Pumpe zur Entnahme von Flüssigkeit oder pastöser Masse, insbesondere flüssiger Seife, aus einem Reservoir, insbesondere einem kontraktionsfähigen Vorratsbehälter, umfassend einen Zylinder, einen innerhalb des Zylinders angeordneten Hohlkolben, ein zumindest teilweise innerhalb des Hohlkolbens angeordnetes äußeres Hilfsrohr und ein zumindest teilweise innerhalb des äußeren Hilfsrohrs angeordnetes inneres Applikationsrohr, wobei das innere Applikationsrohr relativ zum äußeren Hilfsrohr bewegbar ist und derart mit dem äußeren Hilfsrohr zusammenwirkt, dass eine Bewegung des inneren Applikationsrohrs eine Bewegung des äußeren Hilfsrohrs bewirkt, wobei das äußere Hilfsrohr relativ zum Hohlkolben bewegbar ist und derart mit dem Hohlkolben zusammenwirkt, dass eine Bewegung des äußeren Hilfsrohrs eine Bewegung des Hohlkolbens bewirkt, wobei der Hohlkolben relativ zum Zylinder bewegbar ist, wobei im Zylinder mindestens eine Öffnung vorgesehen ist, die den Raum innerhalb des Reservoirs mit dem Raum innerhalb des Zylinders verbinden kann und die vom Hohlkolben geöffnet und geschlossen werden kann, wobei im Hohlkolben eine Öffnung vorgesehen ist, die vom inneren Applikationsrohr zusammen mit dem äußeren Hilfsrohr geöffnet und geschlossen werden kann, wobei im äußeren Hilfsrohr eine Öffnung vorgesehen ist, die vom inneren Applikationsrohr geöffnet und geschlossen werden kann, wobei im inneren Applikationsrohr mindestens eine Öffnung vorgesehen ist, die vom äußeren Hilfsrohr geöffnet und geschlossen werden kann, derart, dass Flüssigkeit oder pastöse Masse gleichzeitig vom Zylinder durch das innere Applikationsrohr in die Umgebung abgegeben und vom Reservoir in den Zylinder gesaugt werden kann.

Dabei beziehen sich alle Angaben zu Bewegungen und Positionen wie oben, unten etc. auf die Längsrichtung der Pumpe, das heißt die Richtung, in der das zu entnehmende flüssige oder pastöse Medium - im folgenden der Einfachheit halber als Flüssigkeit bezeichnet - aus dem Zylinder durch das Applikationsrohr in die Umgebung, also den Bereich außerhalb des Spendeapparats, gelangt.

Die erfindungsgemäße Pumpe kommt erstmalig ganz ohne Rückschlagventil und elastische Dichtlippen aus, verzichtet also auf die Teile, die im Stand der Technik die Dichtwirkung und damit den Aufbau des Vakuums im Reservoir negativ beeinflussen. Außerdem unterscheidet sich diese Pumpe vom Stand der Technik dadurch, dass gleichzeitig mit Abgabe der Flüssigkeit aus dem Zylinder an die Umgebung neue Flüssigkeit aus dem Reservoir in den Zylinder gesaugt wird, also erfindungsgemäß eine Selbstansaugung realisiert wird. Die vorliegende Erfindung ermöglicht eine optimale Evakuierung des Reservoirs und eine Reduzierung der schließlich verbleibenden Restmenge an Flüssigkeit.

Vorteilhafterweise ist der einen Zylinder mit einer umlaufenden Seitenwand, einer oberen Stirnwand und einem Boden versehen.

Vorteilhafterweise ist der Hohlkolben, der innerhalb des Zylinders angeordnet ist, mit einer umlaufenden Seitenwand, einer oberen Stirnwand und einem Boden versehen.

Vorteilhafterweise ist das äußere Hilfsrohr, das zumindest teilweise innerhalb des Hohlkolbens angeordnet ist, mit einer umlaufenden Rohrwand, einem oberen, offenen Ende und einem unteren, offenen Ende versehen.

Vorteilhafterweise ist das innere Applikationsrohr, das zumindest teilweise innerhalb des äußeren Hilfsrohrs angeordnet ist, mit einer umlaufenden Rohrwand, einem oberen, geschlossenen Ende und einem unteren, offenen Ende versehen, wobei im oberen Teil der Rohrwand quer zur Längsrichtung mindestens eine Öffnung angeordnet ist.

Gemäß einer bevorzugten Ausgestaltung ist der Zylinder in eine obere und eine untere Kammer unterteilt, wobei die obere Kammer als der Raum zwischen der oberen Stirnwand des Zylinders und der oberen Stirnwand des Hohlkolbens und die untere Kammer als der Raum zwischen der oberen Stirnwand des Hohlkolbens und dem Boden des Zylinders definiert ist, wobei der Zylinder eine Öffnung im Boden, durch die das äußere Hilfsrohr von der Umgebung ins Innere des Zylinders verläuft, und eine oder mehrere Öffnungen in einem Bereich aufweist, der innenseitig vom Hohlkolben überdeckbar ist.

Gemäß einer weiteren Ausgestaltung ist der Hohlkolben im Zylinder beweglich gelagert und die Seitenwand des Hohlkolbens in abdichtender, gleitender Verbindung mit der Seitenwand des Zylinders, wobei der Hohlkolben bewegbar ist zwischen einer unteren Endposition, in der die Öffnungen im Zylinder in dem innenseitig vom Hohlkolben überdeckbaren Bereich abdichtend überdeckt sind, und einer oberen Endposition, in der die Öffnungen im Zylinder in dem innenseitig vom Hohlkolben überdeckbaren Bereich frei sind, wobei der Hohlkolben mindestens eine Öffnung im Boden aufweist sowie eine Öffnung in der oberen Stirnwand.

Gemäß noch einer bevorzugten Ausgestaltung ist das äußere Hilfsrohr in der Öffnung im Boden des Zylinders beweglich gelagert und die Rohrwand des äußeren Hilfsrohrs in abdichtender, gleitender Verbindung mit der Öffnung im Boden des Zylinders, wobei das äußere Hilfsrohr bewegbar ist zwischen einer unteren Endposition, in der das obere Ende des äußeren Hilfsrohrs beabstandet zur oberen Stirnwand des Hohlkolbens liegt, und einer oberen Endposition, in der das obere Ende des äußeren Hilfsrohrs mit der oberen Stirnwand des Hohlkolbens abdichtend abschließt, wobei eine Zwischenposition zwischen der unteren Endposition und der oberen Endposition definiert ist, in der das obere Ende des äußeren Hilfsrohrs mit der oberen Stirnwand des Hohlkolbens abdichtend abschließt, wenn der Hohlkolben in der unteren Endposition ist, und beabstandet zur oberen Stirnwand des Hohlkolbens liegt, wenn der Hohlkolben in der oberen Endposition ist, wobei ein vorspringendes Element am äußeren Hilfsrohr vorgesehen ist, das mit einem Teil des Hohlkolbens zusammenwirkt .

Gemäß einer weiteren bevorzugten Ausgestaltung ist das innere Applikationsrohr im äußeren Hilfsrohr beweglich gelagert und die Rohrwand des inneren Applikationsrohrs in abdichtender, gleitender Verbindung mit der Rohrwand des äußeren Hilfsrohrs, wobei das innere Applikationsrohr relativ zum äußeren Hilfsrohr bewegbar ist zwischen einer geschlossenen Lage, in der die Öffnung in der Rohrwand des inneren Applikationsrohrs durch das obere Ende der Rohrwand des äußeren Hilfsrohrs abdichtend überdeckt ist, und einer geöffneten Lage, in der die Öffnung in der Rohrwand des inneren Applikationsrohrs frei ist, wobei der Durchmesser des oberen Endes des inneren Applikationsrohrs kleiner als der Durchmesser der Öffnung in der oberen Stirnwand des Hohlkolbens ist und wobei ein vorspringendes Element am inneren Applikationsrohr vorgesehen ist, das mit einem Teil des äußeren Hilfsrohrs zusammenwirkt .

Gemäß einer weiteren bevorzugten Ausgestaltung ist eine Aufnahmescheibe zur Verbindung mit dem beweglichen Teil eines Spendeapparates vorgesehen, die mit dem inneren Applikationsrohr verbunden ist und so weit unterhalb des unteren Endes des äußeren Hilfsrohrs angeordnet ist, dass zwischen dem oberen Ende der Aufnahmescheibe und dem unteren Ende des äußeren Hilfsrohrs ein Abstand vorgesehen ist, wenn das innere Applikationsrohr in der geschlossenen Lage ist, und das obere Ende der Aufnahmescheibe und das untere Ende des äußeren Hilfsrohrs einander berühren, wenn das innere Applikationsrohr in der geöffneten Lage ist.

Gemäß einer vorteilhaften Ausgestaltung der erfindungsgemäßen Pumpe ist der Boden des Zylinders Bestandteil eines Einlegeteils, das das Reservoir gegenüber der Umgebung abdichtend verschließen kann. Außerdem kann vorgesehen sein, dass die Öffnungen im Zylinder in dem Bereich, der innenseitig vom Hohlkolben überdeckbar ist, in der Seitenwand des Zylinders angeordnet sind. Vorzugsweise befinden sich diese Öffnungen in Bodennähe.

Es kann gemäß einer weiteren vorteilhaften Ausgestaltung vorgesehen sein, dass der Hohlkolben in seiner unteren Endposition den Boden des Zylinders berührt. Dadurch wird, in Verbindung mit dem vorspringenden Element am äußeren Hilfsrohr, das mit einem Teil des Hohlkolbens zusammenwirkt, die untere Endposition des äußeren Hilfsrohrs definiert, da der Hohlkolben am Zylinderboden einen Anschlag erfährt. Außerdem kann vorgesehen sein, dass der Durchmesser der Öffnung im Boden des Hohlkolbens gleich dem Innendurchmesser des Hohlkolbens ist. Auf diese Weise ist der Boden allein durch die untere Kante der Seitenwand des Hohlkolbens gebildet, was eine Materialersparnis mit sich bringt.

Gemäß einer weiteren vorteilhaften Ausgestaltung kann das vorspringende Element am äußeren Hilfsrohr ein zumindest teilweise umlaufender Falz oder eine Auskragung sein. Entsprechendes gilt auch für das innere Applikationsrohr. Auch hier kann ein umlaufender Falz oder eine Auskragung als vorspringendes Element vorgesehen sein. Der mit dem vorspringenden Element zusammenwirkende Teil des Hohlkolbens kann ein Anschlagmittel sein, das insbesondere mit der Seitenwand des Hohlkolbens verbunden ist. Der mit dem vorspringenden Element zusammenwirkende Teil des Hohlkolbens kann aber auch die obere Stirnwand oder der Boden des Hohlkolbens sein. Auf jeden Fall muss garantiert sein, dass das vorspringende Element des äußeren Hilfsrohrs bewirkt, dass der Hohlkolben sowohl nach oben als auch nach unten mitbewegt werden kann. Entsprechend muss auch gewährleistet sein, dass das vorspringende Element des inneren Applikationsrohrs derart mit dem äußeren Hilfsrohr zusammenwirkt, dass das äußere Hilfsrohr durch eine nach unten gerichtete Bewegung des inneren Applikationsrohrs ebenfalls nach unten bewegt wird.

Vorteilhafterweise weist das Anschlagmittel, welches den mit dem vorspringenden Element am äußeren Hilfsrohr zusammenwirkenden Teil des Hohlkolbens darstellt, einen oder mehrere Stege oder aber einen Ring mit Durchlässen auf, wobei die Durchlässe den Bereich oberhalb des Anschlagmittels mit dem Bereich unterhalb des Anschlagmittels verbinden. Auf diese Weise ist zu jedem Zeitpunkt, insbesondere wenn bei einer nach unten gerichteten Bewegung das vorspringende Element auf dem Anschlagmittel aufliegt, eine Verbindung und damit ein Austausch der Flüssigkeit zwischen unterer und oberer Zylinderkammer gewährleistet.

Gemäß noch einer weiteren vorteilhaften Ausgestaltung der erfindungsgemäßen Pumpe ist vorgesehen, dass die Aufnahmescheibe eine Einrichtung aufweist, mit der der Abstand zwischen dem oberen Ende der Aufnahmescheibe und dem unteren Ende des äußeren Hilfsrohrs veränderbar ist, wenn das innere Applikationsrohr in der geschlossenen Lage ist, also in dem Fall, in dem der Abstand zwischen Aufnahmescheibe und Hilfsrohr maximal ist. Dies hat den Vorteil, dass der innere Hub und damit die Abgabemenge einstellbar ist und zwar unabhängig vom externen Hub des beweglichen Teils des Spendeapparates, der immer gleich bleibt. Je kleiner der maximale Abstand zwischen dem oberen Ende der Aufnahmescheibe und dem unteren Ende des äußeren Hilfsrohrs eingestellt wird, um so weiter drückt das äußere Hilfsrohr den Hohlkolben nach oben und um so mehr Flüssigkeit wird aus der oberen Zylinderkammer durch das Applikationsrohr herausgedrückt.

Die den Abstand einstellende Einrichtung kann einen oberen Teil der Aufnahmescheibe bilden und mit einem unteren Teil der Aufnahmescheibe oder mit dem inneren Applikationsrohr derart beweglich verbunden sein, dass der Abstand zwischen dem unteren Teil der Aufnahmescheibe und dem oberen Teil der Aufnahmescheibe veränderbar ist. Wird also bei feststehendem unteren Teil der Aufnahmescheibe ihr oberer Teil in Richtung des unteren Endes des äußeren Hilfsrohrs bewegt, so verringert sich auch der Abstand zwischen oberem Ende der Aufnahmescheibe und unterem Ende des äußeren Hilfsrohrs.

Eine besonders einfache Bedienung dieser Verstelleinrichtung kann dadurch erreicht werden, dass der obere Teil der Aufnahmescheibe mit dem unteren Teil der Aufnahmescheibe oder mit dem inneren Applikationsrohr durch ein Gewinde verbunden ist, derart, dass ein Verdrehen des oberen Teils gegenüber dem unteren Teil der Aufnahmescheibe bzw. ein Verdrehen des oberen Teils der Aufnahmescheibe gegenüber dem inneren Applikationsrohr zu einer Änderung des Abstands zwischen unterem Teil und oberem Teil der Aufnahmescheibe führt.

Gemäß noch einer weiteren vorteilhaften Ausgestaltung der erfindungsgemäßen Pumpe ist mindestens eine Rückholfeder vorgesehen, die direkt oder indirekt auf das innere Applikationsrohr einwirkt. Es ist auch denkbar, dass mehrere Rückholfedern direkt und/oder indirekt auf das innere Applikationsrohr einwirken. Gemäß Stand der Technik war bisher, um einen Pumpvorgang abzuschließen und die Pumpe in ihre Ruhestellung zurückzuführen, zwingend ein Spendeapparat mit eigener Rückholfeder erforderlich. Ist nun mindestens eine Rückholfeder in die Pumpe integriert oder bildet diese mit der Pumpe eine bauliche Einheit, wird ermöglicht, dass auch ohne die Verwendung eines Spendeapparates die Öffnungen in der Seitenwand des Zylinders nach einem Pumpvorgang automatisch geschlossen werden bzw. im Ruhezustand der Pumpe automatisch geschlossen bleiben, indem nämlich die pumpeneigene Rückholfeder auf das innere Applikationsrohr einwirkt und eine Überdeckung der Öffnungen durch die Seitenwand des Hohlkolbens, mit dem das innere Applikationsrohr über das äußere Hilfsrohr in Wirkverbindung steht, forciert.

Eine solche bauliche Einheit ist besonders als Verschluss eines Reservoirs für Flüssigkeit oder pastöse Masse geeignet. Wird eine mit einer Rückholfeder versehene Pumpe in bzw. auf die Öffnung eines Reservoirs gesetzt, beispielsweise mit dem Reservoir verschraubt oder verschweißt, kann das Reservoir auch unabhängig von einem Spendeapparat verwendet oder gelagert werden.

Wird die Pumpe und/oder das Reservoir mit einer einfachen Befestigungseinrichtung wie einer Halterungsnut versehen, können anstatt eines komplex aufgebauten Spendeapparates relativ einfach aufgebaute und entsprechend kostengünstige Wandhalterungen oder dergleichen zur Aufbewahrung des Reservoirs verwendet werden. In besonderem Maße eignet sich eine solche Einheit aus Pumpe und Reservoir als Lebensmittelverpackung, beispielsweise für Mayonnaise, Ketchup, Senf oder dergleichen.

Die Funktionsweise der Pumpe in Verbindung mit einem entsprechenden Reservoir und einem entsprechenden Spendeapparat ist die folgende:
Im Ruhezustand sind die Öffnungen, die den Zylinderinnenraum mit dem Reservoir verbinden, durch den Hohlkolben innenseitig abdichtend überdeckt, so dass zwischen Reservoir und Zylinder kein Flüssigkeitsaustausch möglich ist. Gleichzeitig befindet sich das innere Applikationsrohr in seiner geschlossenen Lage, so dass der Durchgang vom Zylinderinnenraum durch das Applikationsrohr in die Umgebung geschlossen ist.
Sobald nun der Benutzer den beweglichen Teil des Spendeapparates bedient, verlagert sich die Aufnahmescheibe und damit das innere Applikationsrohr solange nach oben, bis das obere Ende der Aufnahmescheibe an das untere Ende des äußeren Hilfsrohrs stößt. Dadurch hat sich das innere Applikationsrohr in seine geöffnete Lage begeben, wodurch der Durchgang zwischen Zylinder und Umgebung frei geworden ist.
Wird das bewegliche Teil des Spendeapparates weiter nach oben bewegt, so wird dadurch auch das äußere Hilfsrohr aus seiner untere Endposition nach oben bewegt, da die Aufnahmescheibe die Bewegung des beweglichen Teils des Spendeapparates auf das äußere Hilfsrohr überträgt. Das äußere Hilfsrohr wird zunächst in eine Zwischenposition zwischen unterer Endposition und oberer Endposition bewegt, in der sein oberes Ende mit der oberen Stirnwand des Hohlkolbens abdichtend abschließt. Zu diesem Zeitpunkt ist dann die obere Zylinderkammer von der unteren Zylinderkammer derart getrennt, dass keine Flüssigkeit von der oberen in die untere Kammer gelangen kann.
Wird der bewegliche Teil des Spendeapparates noch weiter nach oben bewegt, so drückt ein vorspringendes Element am äußeren Hilfsrohr, welches mit einem Teil des Hohlkolbens zusammenwirkt, den Hohlkolben von seiner unteren in seine obere Endposition. Dadurch wird das Volumen der oberen Kammer des Zylinders verringert, wodurch sich der Druck der Flüssigkeit erhöht. Dies führt dazu, dass die Flüssigkeit durch das nach wie vor in der geöffneten Lage befindliche Applikationsrohr ausströmt. Gleichzeitig werden die bisher vom Hohlkolben überdeckten Öffnungen, die den Zylinder mit dem Reservoir verbinden, freigegeben und das Volumen in der unteren Zylinderkammer vergrößert. Es entsteht ein Unterdruck in der unteren Kammer, der ein Ansaugen von Flüssigkeit aus dem Reservoir in die untere Kammer bewirkt. Es wird also gleichzeitig Flüssigkeit in den Zylinder gesaugt und aus dem Zylinder in die Umgebung abgegeben.
Sobald nun der Benutzer den Spendeapparat los läßt und damit das bewegliche Teil des Spendeapparates dazu veranlasst, sich nach unten zu bewegen, wird zunächst das innere Applikationsrohr in seine geschlossene Lage gebracht. Bei weiterem Herunterbewegen des beweglichen Teils des Spendeapparates und damit des inneren Applikationsrohrs wird auch das äußere Hilfsrohr dazu veranlasst, sich von seiner oberen Endposition in seine untere Endposition zu bewegen. Während sich das äußere Hilfsrohr in die untere Endposition zurückbewegt, bewirkt dieses durch ein vorspringendes Element, welches mit dem Hohlkolben zusammenwirkt, dass auch der Hohlkolben in seine untere Endposition zurückgeführt wird. Da die Öffnung in der oberen Stirnwand des Hohlkolbens durch das Rückführen des äußeren Hilfsrohrs geöffnet wird und der Hohlkolben, sobald er in seiner unteren Endposition ist, die Öffnungen in dem Zylinder zum Reservoir hin wieder verschließt, kann sich die in der unteren Zylinderkammer befindliche Flüssigkeit gleichmäßig im Zylinder verteilen. Ein Zurückströmen in das Reservoir ist nicht möglich.
Der zuvor beschriebene Ablauf wird dadurch optimiert, dass die Reibkräfte zwischen den einzelnen Bauteilen der Pumpe derart gewählt sind, dass eine Übertragung der Bewegung eines Bauteils auf das jeweils andere Bauteil nicht durch Reibkräfte bewirkt wird. So kann das innere Applikationsrohr von seiner geschlossenen Lage in seine geöffnete Lage bewegt werden, ohne dass sich dabei zwingend das äußere Hilfsrohr mitbewegt. Entsprechendes gilt auch für die gleitende Verbindung zwischen äußerem Hilfsrohr und Hohlkolben.

Die Aufgabe wird auch durch einen Spendeapparat zur Entnahme von Flüssigkeit, insbesondere flüssiger Seife, mit einer Pumpe gelöst, wie sie zuvor beschrieben wurde.

Schließlich wird die Aufgabe auch gelöst durch ein Verfahren zur Entnahme von Flüssigkeit oder pastöser Masse, insbesondere flüssiger Seife, mittels einer Pumpe mit den Merkmalen von Patentanspruch 23.

Es gibt nun eine Vielzahl von Möglichkeiten, die erfindungsgemäße Pumpe, den Spendeapparat und das Verfahren auszugestalten und weiterzubilden. Hierzu wird beispielsweise verwiesen einerseits auf die dem Patentanspruch 1 nachgeordneten Patentansprüche, andererseits auf die Beschreibung eines Ausführungsbeispiels in Verbindung mit der Zeichnung. In der Zeichnung zeigt:
- Fig. 1a) und b): einen Spendeapparat zur Entnahme von Flüssigseife mit einer Pumpe gemäß einem ersten Ausführungsbeispiel der vorliegenden Erfindung;
- Fig. 2a) bis f): eine schematische Darstellung eines Pumpvorgangs bei dem Spendeapparat von Fig. 1;
- Fig. 3: einen Spendeapparat zur Entnahme von Flüssigseife mit einer Pumpe gemäß einem zweiten Ausführungsbeispiel der vorliegenden Erfindung; und
- Fig. 4a) und b): einen Spendeapparat zur Entnahme von Flüssigseife mit einer Pumpe gemäß einem dritten und vierten Ausführungsbeispiel der vorliegenden Erfindung.

Der in Fig. 1a) dargestellte Spendeapparat ist mit einem Reservoir 1 in Form einer kontraktionsfähigen Vorratsflasche bestückt, welche auf einer festen Aufnahme 2 des Spendeapparates gelagert ist. Auf das offene Ende des Reservoirs 1 ist eine Überwurfmutter 3 aufgeschraubt, die ein Einlegeteil 4 in der Öffnung des Reservoirs 1 abdichtend festklemmt. Der mittlere Teil des Einlegeteils 4 bildet den Boden eines Zylinders 5, der im Innern des Reservoirs 1 angeordnet ist.

Innerhalb des Zylinders 5, der aus einer umlaufenden Seitenwand, einer oberen Stirnwand und dem genannten Boden besteht, ist ein Hohlkolben 6 mit einer umlaufenden Seitenwand, einer oberen Stirnwand und einem Boden angeordnet. Der Zylinder 5 ist unterteilt in eine obere Kammer 5' und eine untere Kammer 5". In der oberen Stirnwand des Hohlkolbens 6 befindet sich eine zentrale Öffnung 6a. Innerhalb des Hohlkolbens 6 ist wiederum der obere Teil eines äußeren Hilfsrohrs 7 angeordnet, das aus einer umlaufenden Rohrwand, einem oberen, offenen Ende und einem unteren, offenen Ende besteht. Das obere Ende des äußeren Hilfsrohrs 7 weist eine Öffnung 7a auf. Schließlich ist innerhalb des äußeren Hilfsrohrs 7 der obere Teil eines inneren Applikationsrohrs 8 angeordnet, das eine umlaufende Rohrwand, ein oberes, geschlossenes Ende und ein unteres, offenes Ende aufweist, wobei im oberen Teil der Rohrwand des inneren Applikationsrohrs 8 quer zur Längsrichtung mehrere Öffnungen 8a vorgesehen sind, die im dargestellten Fall vom äußeren Hilfsrohr 7 überdeckt sind. Auch der Zylinder weist Öffnungen 5a in seiner Seitenwand auf, die in Bodennähe angeordnet sind und im dargestellten Fall von der Seitenwand des Hohlkolbens 6 überdeckt sind.

Der untere Teil des Applikationsrohrs 8, der aus dem äußeren Hilfsrohr 7 hinausragt, ist mit einer Aufnahmescheibe 9 verbunden, die wiederum über Halteklammern 10 mit einem beweglichen Teil 11 des Spendeapparats verbunden ist. Im dargestellten Fall ist die Aufnahmescheibe 9 derart ausgebildet, dass zwischen ihrem oberen Ende und dem unteren Ende des äußeren Hilfsrohrs 7 ein Abstand 12 verbleibt, der einen inneren Hub definiert.

Das untere Ende des inneren Applikationsrohrs 8 ist frei mit der Umgebung verbunden.

Im dargestellten Fall lagert das äußere Hilfsrohr 7 über eine Auskragung an seinem oberen Ende auf einem Anschlagmittel 13, das fester Bestandteil des Hohlkolbens 6 ist. Diese Anordnung ist schematisch in Fig. 1b) von oben dargestellt. Anhand dieser Darstellung erkennt man, dass das Anschlagmittel 13 vier Stege 14 aufweist, auf denen die Auskragung des äußeren Hilfsrohrs 7 lagert, auf der wiederum ein vorspringendes Element, ebenfalls in Form einer Auskragung am oberen Ende, des inneren Applikationsrohrs 8 lagert.

Die Funktionsweise wird nun anhand der Figuren 2a) bis f) erläutert.

Fig. 2a) zeigt den Ruhezustand, bei dem die Öffnungen 5a durch den Hohlkolben 6 abdichtend überdeckt sind, so dass zwischen dem Reservoir 1, das hier nicht dargestellt ist, und dem Innenraum des Zylinders 5 kein Flüssigkeitsaustausch möglich ist. Gleichzeitig befindet sich das innere Applikationsrohr 8 in seiner geschlossenen Lage, so dass die Öffnungen 8a, die den Durchgang vom Zylinder 5 zum Applikationsrohr 8 darstellen, geschlossen sind. Es ist also auch keine Flüssigkeitsabgabe in die Umgebung möglich.

Fig. 2b) zeigt den Zustand, in dem nun der Benutzer den beweglichen Teil 11 des Spendeapparates bedient. Sobald dies geschieht, verlagert sich die Aufnahmescheibe 9 und folglich das damit verbundene Applikationsrohr 8 solange nach oben, bis das obere Ende der Aufnahmescheibe 9 an das untere Ende des äußeren Hilfsrohrs 7 stößt. Dadurch hat sich das innere Applikationsrohr 8 in seine geöffnete Lage begeben, in der die Öffnungen 8a frei sind und ein Durchgang zwischen Zylinder 5 und Umgebung entsteht.

In Fig. 2c) wurde das bewegliche Teil 11 des Spendeapparates weiter nach oben bewegt, so dass auch das äußere Hilfsrohr 7 aus seiner unteren Endposition nach oben bewegt wurde, da die Aufnahmescheibe 9 die Bewegung des beweglichen Teils 11 des Spendeapparats auf das äußere Hilfsrohr 7 überträgt. Das äußere Hilfsrohr 7 befindet sich im dargestellten Fall in einer Zwischenposition zwischen unterer Endposition und oberer Endposition, in der sein oberes Ende mit der oberen Stirnwand des Hohlkolbens 6 abdichtend abschließt. Zu diesem Zeitpunkt ist also die obere Zylinderkammer 5' von der unteren Zylinderkammer 5" derart getrennt, dass keine Flüssigkeit von der oberen in die untere Kammer gelangen kann.

Wird nun der bewegliche Teil 11 des Spendeapparats, wie in Fig. 2d) dargestellt, noch weiter nach oben bewegt, so drückt eine Auskragung am äußeren Hilfsrohr 7, welche mit der oberen Stirnwand des Hohlkolbens 6 zusammenwirkt, den Hohlkolben 6 von seiner unteren in seine obere Endposition. Dadurch wird das Volumen der oberen Kammer 5' des Zylinders 5 verringert, wodurch sich der Druck der Flüssigkeit erhöht. Dies führt dazu, dass die Flüssigkeit durch das nach wie vor in der geöffneten Lage befindliche Applikationsrohr 8 ausströmt. Gleichzeitig sind die Öffnungen 5a nicht mehr vom Hohlkolben 6 überdeckt, so dass in das vergrößerte Volumen der unteren Zylinderkammer 5" durch den dort entstandenen Unterdruck Flüssigkeit aus dem Reservoir 1 gesaugt wird. Es wird also gleichzeitig Flüssigkeit in den Zylinder 5 gesaugt und aus dem Zylinder 5 in die Umgebung abgegeben.

Die Figuren 2e), f) und a) zeigen nun den Ablauf, sobald der Benutzer den Spendeapparat wieder los läßt.

So bewegt sich, wie in Fig. 2e) dargestellt, zunächst der bewegliche Teil 11 des Spendeapparats nach unten, was beispielsweise durch eine nicht dargestellte Rückholfeder erreicht wird, die direkt oder indirekt auf den beweglichen Teil 11 des Spendeapparats einwirkt. Auch das innere Applikationsrohr 8 wird, da es über die Aufnahmescheibe 9 und die Klammern 10 mit dem beweglichen Teil 11 verbunden ist, nach unten bewegt. Zu diesem Zeitpunkt sind die obere Kammer 5' und die untere Kammer 5" des Zylinders 5 immer noch voneinander getrennt.

Fig. 2f) zeigt, dass bei weiterem Herunterbewegen des beweglichen Teils 11 des Spendeapparats und damit des inneren Applikationsrohrs 8 auch das äußere Hilfsrohr 7 dazu veranlasst wird, sich von seiner oberen Endposition in seine untere Endposition zu bewegen, wobei in Fig. 2f) die Zwischenposition und in Fig. 2a) die untere Endposition gezeigt ist. Dies wird dadurch bewirkt, dass am oberen Ende des Applikationsrohrs 8 eine Auskragung vorgesehen ist, die mit einem Anschlagmittel, einer abgeschrägten Phase, am oberen Ende des äußeren Hilfsrohrs zusammenwirkt. Das vorspringende Element am äußeren Hilfsrohr 7, welches bereits gemäß den Figuren 2c) und d) den Hohlkolben 6 dazu veranlasst hat, sich nach oben zu bewegen, bewirkt nun, wie man anhand des Vergleiches von Fig. 2f) und Fig. 2a) erkennt, dass der Hohlkolben 6 in seine untere Endposition zurückgeführt wird. Dies geschieht dadurch, dass der Hohlkolben 6 ein Anschlagmittel 13 umfasst, welches mit dem vorspringende Element des äußeren Hilfsrohrs 7 zusammenwirkt und die Bewegung des äußeren Hilfsrohrs auf den übrigen Hohlkörper 6 überträgt. Da die Öffnung 6a in der oberen Stirnwand des Hohlkolbens 6 durch das Rückführen des äußeren Hilfsrohrs 7 geöffnet wird und der Hohlkolben 6, sobald er in seiner unteren Position ist, die Öffnungen 5a im Zylinder 5 zum Reservoir 1 hin wieder verschließt, kann sich die in der unteren Zylinderkammer 5" befindliche Flüssigkeit gleichmäßig im gesamten Zylinder 5 verteilen. Ein Zurückströmen in das Reservoir 1 ist nicht möglich.

Fig. 3 zeigt schließlich einen Spendeapparat und eine Pumpe nach dem Prinzip, wie es zuvor beschrieben wurde, mit dem Unterschied, dass die Aufnahmescheibe 9 in einen oberen Teil 9a und einen unteren Teil 9b aufgeteilt ist. Der obere Teil 9a bildet dabei eine Einrichtung, mit der der Abstand 12 zwischen dem oberen Ende der Aufnahmescheibe 9 und dem unteren Ende des äußeren Hilfsrohrs 7 veränderbar ist, wenn das innere Applikationsrohr 8 in der geschlossenen Lage ist, also in dem Fall, in dem der Abstand 12 zwischen Aufnahmescheibe 9 und Hilfsrohr 7 maximal ist.

Der obere Teil 9a ist mit dem unteren Teil 9b über ein Gewinde verbunden, so dass der obere Teil 9a gegenüber dem unteren Teil 9b verdreht werden kann. Dreht man das Teil 9a gegenüber dem Teil 9b nach oben, so verringert sich der Abstand 12. Dies hat den Vorteil, dass der innere Hub und damit die Abgabemenge an Flüssigseife einstellbar ist. Je kleiner der maximale Abstand 12 zwischen dem oberen Ende der Aufnahmescheibe 9 und dem unteren Ende des äußeren Hilfsrohrs 7 eingestellt wird, um so weiter drückt das äußere Hilfsrohr 7 den Hohlkolben 6 nach oben und um so mehr Flüssigkeit wird aus der oberen Zylinderkammer 5' durch das Applikationsrohr 8 herausgedrückt.

Fig. 4 zeigt schließlich noch zwei weitere Ausführungsbeispiele einer erfindungsgemäßen Pumpe, die als Besonderheit eine in die Pumpe integrierte Rückholfeder 15 bzw. 16 umfassen. Bezüglich des übrigen Aufbaus der Pumpe und des Spendeapparates sei auf die vorangehende Beschreibung der Figuren 1 bis 3 verwiesen.

Bei dem Ausführungsbeispiel gemäß Fig. 4a) ist eine Rückholfeder 15 vorgesehen, die um das äußere Hilfsrohr 7 herum angeordnet ist und sich zu einer Seite hin an der Außenseite des Einlegeteils 4 und zur anderen Seite hin an der Aufnahmescheibe 9 abstützt. Da die Aufnahmescheibe 9, die fest mit dem inneren Applikationsrohr 8 verbunden ist, relativ zum Einlegeteil 4 bewegbar ist, das fest mit dem Zylinder 5 verbunden ist, wirkt die Rückholfeder 15 in diesem Fall indirekt auf das innere Applikationsrohr 8 ein. Die Rückholfeder 15 ermöglicht, dass der Bewegungsablauf ausgehend von dem in Fig. 2d) dargestellten Zustand bis zu dem in Fig. 2a) dargestellten Zustand automatisch erfolgt. Bei diesem Bewegungsablauf werden die Öffnungen 5a in der Seitenwand des Zylinders 5 nach einem Pumpvorgang geschlossen, indem die pumpeneigene Rückholfeder 15 auf das innere Applikationsrohr 8 indirekt einwirkt und eine Überdeckung der Öffnungen 5a durch die Seitenwand des Hohlkolbens 6, mit dem das innere Applikationsrohr 8 über das äußere Hilfsrohr 7 in Wirkverbindung steht, forciert.

Das zuvor beschriebene Prinzip ist auch Grundlage des Ausführungsbeispiels gemäß Fig. 4b), bei dem eine Rückholfeder 16 vorgesehen ist, die im Innern des Zylinders 5 angeordnet ist und sich zu einer Seite hin an der Innenseite des Zylinders 5 und zur anderen Seite hin am inneren Applikationsrohr 8 abstützt. In diesem Fall wirkt die Rückholfeder 16 direkt auf das innere Applikationsrohr 8 ein und ermöglicht ebenfalls, dass der Bewegungsablauf ausgehend von dem in Fig. 2d) dargestellten Zustand bis zu dem in Fig. 2a) dargestellten Zustand automatisch erfolgt.

## Patentansprüche

1. Pumpe zur Entnahme von Flüssigkeit oder pastöser Masse, insbesondere flüssiger Seife, aus einem Reservoir (1), insbesondere einem kontraktionsfähigen Vorratsbehälter, umfassend einen Zylinder (5), einen innerhalb des Zylinders (5) angeordneten Hohlkolben (6), ein zumindest teilweise innerhalb des Hohlkolbens (6) angeordnetes äußeres Hilfsrohr (7) und ein zumindest teilweise innerhalb des äußeren Hilfsrohrs (7) angeordnetes inneres Applikationsrohr (8), wobei das innere Applikationsrohr (8) relativ zum äußeren Hilfsrohr (7) bewegbar ist und derart mit dem äußeren Hilfsrohr (7) zusammenwirkt, dass eine Bewegung des inneren Applikationsrohrs (8) eine Bewegung des äußeren Hilfsrohrs (7) bewirkt, wobei das äußere Hilfsrohr (7) relativ zum Hohlkolben (6) bewegbar ist und derart mit dem Hohlkolben (6) zusammenwirkt, dass eine Bewegung des äußeren Hilfsrohrs (7) eine Bewegung des Hohlkolbens (6) bewirkt, wobei der Hohlkolben (6) relativ zum Zylinder (5) bewegbar ist, wobei im Zylinder (5) mindestens eine Öffnung (5a) vorgesehen ist, die den Raum innerhalb des Reservoirs (1) mit dem Raum innerhalb des Zylinders (5) verbinden kann und die vom Hohlkolben (6) geöffnet und geschlossen werden kann, wobei im Hohlkolben (6) eine Öffnung (6a) vorgesehen ist, die vom inneren Applikationsrohr (8) zusammen mit dem äußeren Hilfsrohr (7) geöffnet und geschlossen werden kann, wobei im äußeren Hilfsrohr (7) eine Öffnung (7a) vorgesehen ist, die vom inneren Applikationsrohr (8) geöffnet und geschlossen werden kann, wobei im inneren Applikationsrohr (8) mindestens eine Öffnung (8a) vorgesehen ist, die vom äußeren Hilfsrohr (7) geöffnet und geschlossen werden kann, derart, dass Flüssigkeit oder pastöse Masse gleichzeitig vom Zylinder (5) durch das innere Applikationsrohr (8) in die Umgebung abgegeben und vom Reservoir (1) in den Zylinder (5) gesaugt werden kann.

2. Pumpe nach Anspruch 1, **dadurch gekennzeichnet, dass** der Zylinder (5) mit einer umlaufenden Seitenwand, einer oberen Stirnwand und einem Boden versehen ist.

3. Pumpe nach Anspruch 1 oder 2, **dadurch gekennzeichnet, dass** der Hohlkolben (6), der innerhalb des Zylinders (5) angeordnet ist, mit einer umlaufenden Seitenwand, einer oberen Stirnwand und einem Boden versehen ist.

4. Pumpe nach einem der Ansprüche 1 bis 3, **dadurch gekennzeichnet, dass** das äußere Hilfsrohr (7), das zumindest teilweise innerhalb des Hohlkolbens (6) angeordnet ist, mit einer umlaufenden Rohrwand, einem oberen, offenen Ende und einem unteren, offenen Ende versehen ist.

5. Pumpe nach einem der Ansprüche 1 bis 4, **dadurch gekennzeichnet, dass** das innere Applikationsrohr (8), das zumindest teilweise innerhalb des äußeren Hilfsrohrs (7) angeordnet ist, mit einer umlaufenden Rohrwand, einem oberen, geschlossenen Ende und einem unteren, offenen Ende versehen ist, wobei im oberen Teil der Rohrwand quer zur Längsrichtung die Öffnung (8a) angeordnet ist.

6. Pumpe nach einem der Ansprüche 1 bis 5, **dadurch gekennzeichnet, dass** der Zylinder (5) in eine obere (5') und eine untere (5") Kammer unterteilt ist, wobei die obere Kammer (5') als der Raum zwischen der oberen Stirnwand des Zylinders (5) und der oberen Stirnwand des Hohlkolbens (6) und die untere Kammer (5") als der Raum zwischen der oberen Stirnwand des Hohlkolbens (6) und dem Boden des Zylinders (5) definiert ist, wobei der Zylinder (5) eine Öffnung im Boden, durch die das äußere Hilfsrohr (7) von der Umgebung ins Innere des Zylinders (5) verläuft, und eine oder mehrere Öffnungen (5a) in einem Bereich aufweist, der innenseitig vom Hohlkolben (6) überdeckbar ist.

7. Pumpe nach einem der Ansprüche 1 bis 6, **dadurch gekennzeichnet, dass** der Hohlkolben (6) im Zylinder (5) beweglich gelagert ist und die Seitenwand des Hohlkolbens (6) in abdichtender, gleitender Verbindung mit der Seitenwand des Zylinders (5) ist, wobei der Hohlkolben (6) bewegbar ist zwischen einer unteren Endposition, in der die Öffnungen (5a) im Zylinder (5) in dem innenseitig vom Hohlkolben (6) überdeckbaren Bereich abdichtend überdeckt sind, und einer oberen Endposition, in der die Öffnungen (5a) im Zylinder (5) in dem innenseitig vom Hohlkolben (6) überdeckbaren Bereich frei sind, wobei der Hohlkolben (6) mindestens eine Öffnung im Boden aufweist sowie eine Öffnung (6a) in der oberen Stirnwand.

8. Pumpe nach einem der Ansprüche 1 bis 7, **dadurch gekennzeichnet, dass** das äußere Hilfsrohr (7) in der Öffnung im Boden des Zylinders beweglich gelagert ist und die Rohrwand des äußeren Hilfsrohrs (7) in abdichtender, gleitender Verbindung mit der Öffnung im Boden des Zylinders (5) ist, wobei das äußere Hilfsrohr (7) bewegbar ist zwischen einer unteren Endposition, in der das obere Ende des äußeren Hilfsrohrs (7) beabstandet zur oberen Stirnwand des Hohlkolbens (6) liegt, und einer oberen Endposition, in der das obere Ende des äußeren Hilfsrohrs (7) mit der oberen Stirnwand des Hohlkolbens (6) abdichtend abschließt, wobei eine Zwischenposition zwischen der unteren Endposition und der oberen Endposition definiert ist, in der das obere Ende des äußeren Hilfsrohrs (7) mit der oberen Stirnwand des Hohlkolbens (6) abdichtend abschließt, wenn der Hohlkolben (6) in der unteren Endposition ist, und beabstandet zur oberen Stirnwand des Hohlkolbens (6) liegt, wenn der Hohlkolben (6) in der oberen Endposition ist, wobei ein vorspringendes Element am äußeren Hilfsrohr (7) vorgesehen ist, das mit einem Teil des Hohlkolbens (6) zusammenwirkt.

9. Pumpe nach einem der Ansprüche 1 bis 8, **dadurch gekennzeichnet, dass** das innere Applikationsrohr (8) im äußeren Hilfsrohr (7) beweglich gelagert ist und die Rohrwand des inneren Applikationsrohrs (8) in abdichtender, gleitender Verbindung mit der Rohrwand des äußeren Hilfsrohrs (7) ist, wobei das innere Applikationsrohr (8) relativ zum äußeren Hilfsrohr (7) bewegbar ist zwischen einer geschlossenen Lage, in der die Öffnung (8a) in der Rohrwand des inneren Applikationsrohrs (8) durch das obere Ende der Rohrwand des äußeren Hilfsrohrs (7) abdichtend überdeckt ist, und einer geöffneten Lage, in der die Öffnung (8a) in der Rohrwand des inneren Applikationsrohrs (8) frei ist, wobei der Durchmesser des oberen Endes des inneren Applikationsrohrs (8) kleiner als der Durchmesser der Öffnung (6a) in der oberen Stirnwand des Hohlkolbens (6) ist und wobei ein vorspringendes Element am inneren Applikationsrohr (8) vorgesehen ist, das mit einem Teil des äußeren Hilfsrohrs (7) zusammenwirkt.

10. Pumpe nach einem der Ansprüche 1 bis 9, **dadurch gekennzeichnet, dass** eine Aufnahmescheibe (9) zur Verbindung mit dem beweglichen Teil (11) eines Spendeapparates vorgesehen ist, die mit dem inneren Applikationsrohr (8) verbunden ist und so weit unterhalb des unteren Endes des äußeren Hilfsrohrs (7) angeordnet ist, dass zwischen dem oberen Ende der Aufnahmescheibe (9) und dem unteren Ende des äußeren Hilfsrohrs (7) ein Abstand (12) vorgesehen ist, wenn das innere Applikationsrohr (8) in der geschlossenen Lage ist, und das obere Ende der Aufnahmescheibe (9) und das untere Ende des äußeren Hilfsrohrs (7) einander berühren, wenn das innere Applikationsrohr (8) in der geöffneten Lage ist.

11. Pumpe nach einem der Ansprüche 1 bis 10, **dadurch gekennzeichnet, dass** der Boden des Zylinders (5) Bestandteil eines Einlegeteils (4) ist, das das Reservoir (1) gegenüber der Umgebung abdichtend verschließen kann.

12. Pumpe nach einem der Ansprüche 1 bis 11, **dadurch gekennzeichnet, dass** die Öffnungen (5a) im Zylinder (5) in dem Bereich, der innenseitig vom Hohlkolben (6) überdeckbar ist, in der Seitenwand des Zylinders (5), vorzugsweise in Bodennähe, angeordnet sind.

13. Pumpe nach einem der Ansprüche 1 bis 12, **dadurch gekennzeichnet, dass** der Hohlkolben (6) in seiner unteren Endposition den Boden des Zylinders (5) berührt.

14. Pumpe nach einem der Ansprüche 1 bis 13, **dadurch gekennzeichnet, dass** der Durchmesser der Öffnung im Boden des Hohlkolbens (6) gleich dem Innendurchmesser des Hohlkolbens (6) ist.

15. Pumpe nach einem der Ansprüche 1 bis 14, **dadurch gekennzeichnet, dass** das vorspringende Element am äußeren Hilfsrohr (7) und/oder am inneren Applikationsrohr (8) ein zumindest teilweise umlaufender Falz oder eine Auskragung ist.

16. Pumpe nach einem der Ansprüche 1 bis 15 **dadurch gekennzeichnet, dass** der mit dem vorspringenden Element zusammenwirkende Teil des Hohlkolbens (6) ein Anschlagmittel (13) ist, das insbesondere mit der Seitenwand des Hohlkolbens (6) verbunden ist.

17. Pumpe nach Anspruch 16, **dadurch gekennzeichnet, dass** das Anschlagmittel (13) einen oder mehrere Stege (14) oder einen Ring mit Durchlässen umfasst, wobei die Durchlässe den Bereich oberhalb des Anschlagmittels (13) mit dem Bereich unterhalb des Anschlagmittels (13) verbinden.

18. Pumpe nach einem der Ansprüche 1 bis 15, **dadurch gekennzeichnet, dass** der mit dem vorspringenden Element zusammenwirkende Teil des Hohlkolbens (6) die obere Stirnwand oder der Boden ist.

19. Pumpe nach einem der Ansprüche 1 bis 18, **dadurch gekennzeichnet, dass** die Aufnahmescheibe (9) eine Einrichtung aufweist, mit der der Abstand (12) zwischen dem oberen Ende der Aufnahmescheibe (9) und dem unteren Ende des äußeren Hilfsrohrs (7), wenn das innere Applikationsrohr (8) in der geschlossenen Lage ist, veränderbar ist.

20. Pumpe nach Anspruch 19, **dadurch gekennzeichnet, dass** die Einrichtung einen oberen Teil (9a) der Aufnahmescheibe (9) bildet und mit einem unteren Teil (9b) der Aufnahmescheibe (9) oder mit dem inneren Applikationsrohr (8) derart beweglich verbunden ist, dass der Abstand (12) zwischen dem unteren Teil (9b) der Aufnahmescheibe (9) und dem oberen Teil (9a) der Aufnahmescheibe (9) veränderbar ist.

21. Pumpe nach Anspruch 20, **dadurch gekennzeichnet, dass** der obere Teil (9a) der Aufnahmescheibe (9) mit dem unteren Teil (9b) der Aufnahmescheibe (9) oder mit dem inneren Applikationsrohr (8) durch ein Gewinde verbunden ist, derart, dass ein Verdrehen des oberen Teils (9a) gegenüber dem unteren Teil (9b) der Aufnahmescheibe (9) bzw. gegenüber dem inneren Applikationsrohr (8) zu einer Änderung des Abstands (12) zwischen unterem Teil (9b) und oberen Teil (9a) der Aufnahmescheibe (9) führt.

22. Pumpe nach einem der Ansprüche 1 bis 21, **dadurch gekennzeichnet, dass** mindestens eine Rückholfeder (15, 16) vorgesehen ist, die direkt oder indirekt auf das innere Applikationsrohr (8) einwirkt.

23. Spendeapparat zur Entnahme von Flüssigkeit oder pastöser Masse, insbesondere flüssiger Seife, mit einer Pumpe nach einem der Ansprüche 1 bis 22.

24. Verfahren zur Entnahme von Flüssigkeit oder pastöser Masse, insbesondere flüssiger Seife, mittels einer Pumpe, insbesondere einer Pumpe nach einem der Ansprüche 1 bis 22, **dadurch gekennzeichnet, dass** die Pumpe einen Zylinder, einen innerhalb des Zylinders angeordneten Hohlkolben, ein zumindest teilweise innerhalb des Hohlkolbens angeordnetes äußeres Hilfsrohr und ein zumindest teilweise innerhalb des äußeren Hilfsrohrs angeordnetes inneres Applikationsrohr umfasst, wobei das innere Applikationsrohr relativ zum äußeren Hilfsrohr bewegt wird und die Bewegung des inneren Applikationsrohrs eine Bewegung des äußeren Hilfsrohrs bewirkt, wobei das äußere Hilfsrohr relativ zum Hohlkolben bewegt wird und die Bewegung des äußeren Hilfsrohrs eine Bewegung des Hohlkolbens bewirkt, wobei der Hohlkolben relativ zum Zylinder bewegt wird, wobei die Bewegung des Hohlkolbens mindestens eine im Zylinder vorgesehene Öffnung, die den Raum innerhalb eines Reservoirs mit dem Raum innerhalb des Zylinders verbinden kann, öffnet und schließt, wobei die Bewegung des inneren Applikationsrohrs zusammen mit dem äußeren Hilfsrohr eine im Hohlkolben vorgesehene Öffnung öffnet und schließt, wobei die Bewegung des inneren Applikationsrohrs eine im äußeren Hilfsrohr vorgesehene Öffnung öffnet und schließt, wobei die Bewegung des äußeren Hilfsrohrs mindestens eine im inneren Applikationsrohr vorgesehene Öffnung öffnet und schließt, derart, dass Flüssigkeit oder pastöse Masse gleichzeitig vom Zylinder durch das innere Applikationsrohr in die Umgebung abgegeben und vom Reservoir in den Zylinder gesaugt wird.

## Claims

1. A pump for withdrawing a liquid or a pasty substance, in particular liquid soap, from a contractible supply container (1)especially a contractible container, comprising a cylinder (5), a hollow plunger (6) configured within the cylinder (5), an external accessory pipe (7) configured at least partly within the hollow plunger (6) and an internal feed pipe (8) configured at least partly inside the external accessory pipe (6), said internal feed pipe (8) being displaceable relative to the external accessory pipe (7) with which it cooperates in a manner that a displacement of internal feed pipe (8) constrains a displacement of the external accessory pipe (7), the external accessory pipe (7) being displaceable relative to the hollow plunger (6) and cooperating with it in a manner that a displacement of the of the external accessory pipe (7) constrains a displacement of the hollow plunger (6), the hollow plunger (6) being displaceable relative to the cylinder (5) that is fitted with at least one aperture (5a) through which communication may be established between the space of the supply container (1) and the space inside the cylinder (5) and which can be opened and closed by the hollow plunger (6), this hollow plunger (6) being fitted with an aperture (6a) which can be opened and closed jointly by the inner feed pipe (8) and the external accessory pipe (7), this external accessory pipe (7) being fitted with an aperture (7a) that can be opened and closed by the internal feed pipe (8), at least one aperture (8a) being present in the internal feed pipe (8) and being opened and closed by the external accessory pipe (7) in a manner that the liquid or pasty substance can be released through the internal feed pipe (8) into the ambience and simultaneously can be aspirated from the supply container (1) into the cylinder (5).

2. Pump as claimed in claim 1, **characterized in that** the cylinder (5) is fitted with a circumferential side wall, an upper front wall and a base.

3. Pump as claimed in claim 1 or 2, **characterized in that** the hollow plunger (6) configured within the cylinder (5) is fitted with a circumferential side wall, an upper front wall and a base.

4. Pump as claimed in one of claims 1 to 3, **characterized in that** the external accessory pipe (7) configured at least partly inside the hollow plunger (6) comprises a circumferential pipe wall, an upper, open end and a lower open end.

5. Pump as claimed in one of claims 1 to 4, **characterized in that** the internal feed pipe (8) configured at least partly within the external accessory pipe (7) comprises a circumferential pipe wall, an upper closed end and a lower open end, the aperture (8a) being configured in the upper portion of the pipe wall transversely to the longitudinal direction.

6. Pump as claimed in one of claims 1 to 5, **characterized in that** the cylinder (5) is sub-divided into an upper chamber (5') and a lower chamber (5"), the upper chamber (5') being defined as the space between the upper front wall of the cylinder (5) and the upper front wall of the hollow plunger (6), and the lower chamber (5") being defined as the space between the upper front wall of the hollow plunger (6) and the base of the cylinder (5), the cylinder (5) being fitted with an aperture in the base crossed by the external accessory pipe (7) between the ambience and the inside of the cylinder (5) and with one or more apertures (5a) situated in a zone that can be covered internally by the hollow plunger (6).

7. Pump as claimed in one of claims 1 to 6, **characterized in that** the hollow plunger (6) is displaceably supported in the cylinder (5) and **in that** the side wall of the hollow plunger (6) adjoins in sealing, sliding manner the sidewall of the cylinder (5), the hollow plunger (6) being displaceable between a lower end position wherein the apertures (5a) are covered in sealing manner in the zone which internally can be covered by the hollow plunger (6) and an upper end position wherein the apertures (5a) in the cylinder (5) are open in the region which can be internally covered by the hollow plunger (6), the said hollow plunger comprising at least one aperture in the base and one aperture (6a) in the upper front wall.

8. Pump as claimed in one of claims 1 to 7, **characterized in that** the external accessory pipe (7) is displaceably supported in the cylinder base and the pipe wall of the external accessory pipe (7) is connected in sealing and sliding manner to the aperture in the base of the cylinder (5), the external accessory pipe (7) being displaceable between a lower end position wherein the upper end of the external accessory pipe (7) is configured at a gap from the upper front wall of the hollow plunger (6), and a lower end position wherein the upper end of the external, accessory pipe (7) is sealed off by the upper front wall of the hoüow plunger (6), an intermediate position between the lower end position and the upper end position being defined by the upper end of the external accessory pipe (7) being sealed off by the upper front wall of the hollow plunger when latter is in the lower end position and at a gap from the upper front wail of the hollow plunger when latter is in the upper end position, the external accessory pipe (7) being fitted with a protrusion cooperating with a portion of the hollow plunger (6).

9. Pump as claimed in one of claims 1 to 8, **characterized in that** the internal feed pipe (8) is displaceably supported in the external accessory pipe (7) and that the pipe wall of the internal feed pipe (8) is connected in sealing and sliding manner with the pipe wall of the external accessory pipe (7), the internal feed pipe (8) being displaceable, relative to the external accessory pipe (7), between a closed position, wherein the aperture (8a) in the pipe wall of the internal feed pipe (8) is covered in sealing manner by the upper end of the pipe wall of the external accessory pipe (7), and an open position, wherein the aperture (8a) in the pipe wall of the internal pipe feed (8) is free, the diameter of the upper end of the internal feed pipe (8) being less than the diameter of the aperture (6a) in the upper front wall of the hollow plunger (6), the internal feed pipe (8) being fitted with a protrusion that cooperates with a portion of the external accessory pipe (7).

10. Pump as claimed in one of claims 1 to 9, **characterized by** comprising a receiving disk (9) connected to the displaceable dispenser element (11) and to the internal feed pipe (8) and configured so far underneath the lower end of the external accessory pipe (7) as to subtend a gap (12) between the upper end of the receiving disk (9) and the lower end of the external, accessory pipe (7) when the internal feed pipe (8) is in the closed position, the upper end of the receiving disk (9) and the lower end of the external accessory pipe (7) touching each other when the internal feed pipe (8) is in its open position.

11. Pump as claimed in one of claims 1 to 10, **characterized in that** the base of the cylinder (5) is a component of an insert (4) able to seal off the supply container (1) from the ambience.

12. Pump as claimed in one of claims 1 to 11, **characterized in that** the apertures (5a) in the cylinder (5) are configured **in that** region in the side wall of the said cylinder (5) and preferably near the base which can be internally covered by the hollow plunger (6).

13. Pump as claimed in one of claims 1 to 12, **characterized in that** in its lower end position, the hollow plunger (6) touches the base of the cylinder (5).

14. Pump as claimed in one of claims 1 to 13, **characterized in that** the diameter of the aperture in the base of the hollow plunger (6) is equal to the inside diameter of the hollow plunger (6).

15. Pump as claimed in one of claims 1 to 14, **characterized in that** the protrusion at the external accessory pipe (7) and/or at the internal feed pipe (8) is at least an arcuate collar or a flange.

16. Pump as claimed in at least one of claims 1 through 15, **characterized in that** the portion of the hollow plunger (6) cooperating with the said protrusion is a stop (13) which in particular is connected to the side wall of the hollow plunger (6).

17. Pump as claimed in claim 16, **characterized in that** the stop (13) comprises one or several strips/braces (14) or an annulus fitted with passages which connect the region above the stop (13) to the region below the stop (13).

18. Pump as claimed in one of claims 1 through 15, **characterized in that** the portion of the hollow plunger (6) cooperating with said protrusion is constituted by the upper front wall or the base.

19. Pump as claimed in one of claims 1 to 16, **characterized in that** the receiving disk (9) is fitted with a device adjusting the gap (12) between the upper end of said receiving disk and the lower end of the external accessory pipe (7) when the feed pipe (8) is in its closed position.

20. Pump as claimed in claim 19, **characterized in that** said device constitutes an upper part (9a) of the receiving disk (9) and is dispiaceably connected to a lower part (9b) of said receiving disk (9) or to the internal feed pipe (8) in a manner that the gap (12) between the lower part (9b) of the receiving disk (9) and the upper part (9a) of said receiving disk (9) is variable.

21. Pump as claimed in claim 20, **characterized in that** the upper part (9a) of the receiving disk (9) is connected by a thread to the lower part (9b) of said receiving disk (9) or to the internal feed pipe (8) in a manner that rotating the upper part (9a) relative to the lower part (9b) of the receiving disk (9) or relative to the feed pipe (8) constrains a change in the gap (12) between the lower part (9b) and the upper part (9a) of said receiving disk (9).

22. Pump as claimed in one of claims 1 to 21, **characterized by** at least one restoring spring (15, 16) acting directly or indirectly on the internal feed pipe (8).

23. A dispenser removing a liquid or a pasty substance, in particular liquid soap, comprising a pump as claimed in one of claims 1 through 22.

24. A method to remove a liquid or a pasty substance, in particular liquid soap, using a pump, in particular a pump as claimed in one of claims 1 to 21, **characterized in that** the pump comprises a cylinder, a hollow plunger configured within said cylinder, an external accessory pipe configured at least partly within said hollow plunger and an internal feed pipe configured at least partly within said external accessory pipe, the internal feed pipe being displaced relative to the external accessory pipe and the internal feed pipe's displacement constraining a displacement of the external accessory pipe, the external accessory pipe being displaced relative to the hollow plunger and the external accessory pipe's displacement constraining a displacement of the hollow plunger, the hollow plunger being displaced relative to said cylinder, the hollow plunger's displacement opening and closing as needed an aperture which is present in the cylinder and which can connect the space within a supply container to the space within the cylinder, the internal feed pipe's displacement jointly with the external accessory pipe opening and closing an aperture in the hollow plunger, the internal feed pipe's displacement opening and closing an aperture in the external accessory pipe, the external accessory pipe's displacement opening and closing at least one aperture fitted in the external accessory pipe in a manner that the liquid or pasty substance is fed from the cylinder through the internal feed pipe into the ambience and is simultaneously aspirated from the supply container into said cylinder.

## Revendications

1. Pompe destinée à prélever un liquide ou une masse pâteuse, en particulier un savon liquide, à partir d'un réservoir (1), en particulier un réservoir de stockage capable de se contracter, comprenant un cylindre (5), un piston creux (6) disposé à l'intérieur du cylindre (5), un tube auxiliaire extérieur (7) disposé au moins en partie à l'intérieur du piston creux (6) et un tube d'application interne (8) disposé au moins en partie à l'intérieur du tube auxiliaire extérieur (7), dans laquelle le tube d'application interne (8) est mobile par rapport au tube auxiliaire extérieur (7) et coopère avec le tube auxiliaire extérieur (7) de telle façon qu'un déplacement du tube d'application interne (8) provoque un déplacement du tube auxiliaire extérieur (7), le tube auxiliaire extérieur (7) est mobile par rapport au piston creux (6) et coopère avec le piston creux (6) de telle façon qu'un déplacement du tube auxiliaire extérieur (7) provoque un déplacement du piston creux (6), le piston creux (6) est mobile par rapport au cylindre (5), au moins une ouverture (5a) qui permet de relier l'espace à l'intérieur du réservoir (1) à l'espace à l'intérieur du cylindre (5) et qui peut être ouverte et fermée par le piston creux (6) est prévue dans le cylindre (5), une ouverture (6a) qui peut être ouverte et fermée par le tube d'application interne (8) ensemble avec le tube auxiliaire extérieur (7) est prévue dans le piston creux (6), une ouverture (7a) qui peut être ouverte et fermée par le tube d'application interne (8) est prévue dans le tube auxiliaire extérieur (7), au moins une ouverture (8a) qui peut être ouverte et fermée par le tube auxiliaire extérieur (7) de façon à pouvoir en même temps délivrer du liquide ou de la masse pâteuse à l'environnement par le biais du cylindre (5) à travers le tube d'application interne (8) et en aspirer à partir du réservoir (1) dans le cylindre (5) est prévue dans le tube d'application interne (8).

2. Pompe selon la revendication 1, **caractérisée en ce que** le cylindre (5) comporte une paroi latérale enveloppante, une paroi frontale supérieure et un fond.

3. Pompe selon la revendication 1 ou la revendication 2, **caractérisée en ce que** le piston creux (6) qui est disposé à l'intérieur du cylindre (5) comporte une paroi latérale enveloppante, une paroi frontale supérieure et un fond.

4. Pompe selon l'une des revendications 1 à 3, **caractérisée en ce que** le tube auxiliaire extérieur (7) qui est disposé au moins en partie à l'intérieur du piston creux (6) comporte une paroi tubulaire enveloppante, une extrémité supérieure ouverte et une extrémité inférieure ouverte.

5. Pompe selon l'une des revendications 1 à 4, **caractérisée en ce que** le tube d'application interne (8) qui est disposé au moins en partie à l'intérieur du tube auxiliaire extérieur (7) comporte une paroi tubulaire enveloppante, une extrémité supérieure fermée et une extrémité inférieure ouverte, l'ouverture (8a) étant disposée dans la partie supérieure de la paroi du tube perpendiculairement au sens longitudinal.

6. Pompe selon l'une des revendications 1 à 5, **caractérisée en ce que** le cylindre (5) est divisé en une chambre supérieure (5') et une chambre inférieure (5 "), la chambre supérieure (5') étant définie comme l'espace entre la paroi frontale supérieure du cylindre (5) et la paroi frontale supérieure du piston creux (6) et la chambre inférieure (5") comme l'espace entre la paroi frontale supérieure du piston creux (6) et le fond du cylindre (5), le cylindre (5) présentant une ouverture dans le fond, à travers laquelle le tube auxiliaire extérieur (7) s'étend depuis l'environnement dans l'intérieur du cylindre (5), et une ou plusieurs ouvertures (5a) dans une zone qui peut être recouverte de l'intérieur par le piston creux (6).

7. Pompe selon l'une des revendications 1 à 6, **caractérisée en ce que** le piston creux (6) est supporté de façon à pouvoir se déplacer dans le cylindre (5) et **en ce que** la paroi latérale du piston creux (6) est en liaison coulissante étanche avec la paroi latérale du cylindre (5), le piston creux (6) pouvant se déplacer entre une position extrême inférieure dans laquelle les ouvertures (5a) du cylindre (5) sont recouvertes de manière étanche dans la zone recouvrable de l'intérieur par le piston creux (6) et une position extrême supérieure dans laquelle les ouvertures (5a) du cylindre (5) sont dégagées dans la zone recouvrable de l'intérieur par le piston creux (6), le piston creux (6) présentant au moins une ouverture dans le fond ainsi qu'une ouverture (6a) dans la paroi frontale supérieure.

8. Pompe selon l'une des revendications 1 à 7, **caractérisée en ce que** le tube auxiliaire extérieur (7) est supporté de façon à pouvoir se déplacer dans l'ouverture dans le fond du cylindre et la paroi tubulaire du tube auxiliaire extérieur (7) est en liaison coulissante étanche avec l'ouverture dans le fond du cylindre (5), le tube auxiliaire extérieur (7) pouvant se déplacer entre une position extrême inférieure dans laquelle l'extrémité supérieure du tube auxiliaire extérieur (7) est espacée de la paroi frontale supérieure du piston creux (6) et une position extrême supérieure dans laquelle l'extrémité supérieure du tube auxiliaire extérieur (7) est en contact étanche avec la paroi frontale supérieure du piston creux (6), une position intermédiaire entre la position extrême inférieure et la position extrême supérieure étant définie dans laquelle l'extrémité supérieure du tube auxiliaire extérieur (7) est en contact étanche avec la paroi frontale supérieure du piston creux (6) lorsque le piston creux (6) se trouve dans la position extrême inférieure et espacée de la paroi frontale supérieure du piston creux (6) lorsque le piston creux (6) se trouve dans la position extrême supérieure, un élément en saillie qui coopère avec une partie du piston creux (6) étant prévu sur le tube auxiliaire extérieur (7).

9. Pompe selon l'une des revendications 1 à 8, **caractérisée en ce que** le tube d'application interne (8) est supporté dans le tube auxiliaire extérieur (7) de façon à pouvoir se déplacer et **en ce que** la paroi tubulaire du tube d'application interne (8) est en liaison coulissante étanche avec la paroi tubulaire du tube auxiliaire extérieur (7), le tube d'application interne (8) pouvant se déplacer par rapport au tube auxiliaire extérieur (7) entre une position fermée dans laquelle l'ouverture (8a) dans la paroi tubulaire du tube d'application interne (8) est recouverte de manière étanche par l'extrémité supérieure de la paroi tubulaire du tube auxiliaire extérieur (7) et une position fermée dans laquelle l'ouverture (8a) dans la paroi tubulaire du tube d'application interne (8) est dégagée, le diamètre de l'extrémité supérieure du tube d'application interne (8) étant plus petit que le diamètre de l'ouverture (6a) dans la paroi frontale supérieure du piston creux (6) et un élément en saillie qui coopère avec une partie du tube auxiliaire extérieur (7) étant prévu sur le tube d'application interne (8).

10. Pompe selon l'une des revendications 1 à 9, **caractérisée en ce qu'**il est prévu un flasque (9) de liaison avec la partie mobile (11) d'un appareil distributeur qui est relié au tube d'application interne (8) et qui est disposé en dessous de l'extrémité inférieure du tube auxiliaire extérieur (7) de façon à laisser une distance (12) entre l'extrémité supérieure du flasque (9) et l'extrémité inférieure du tube auxiliaire extérieur (7) quand le tube d'application interne (8) se trouve dans la position fermée et de façon que l'extrémité supérieure du flasque (9) et l'extrémité inférieure du tube auxiliaire extérieur (7) se touchent quand le tube d'application interne (8) se trouve dans la position fermée.

11. Pompe selon l'une des revendications 1 à 10, **caractérisée en ce que** le fond du cylindre (5) fait partie d'un insert (4) qui permet de fermer le réservoir (1) de manière étanche vis-à-vis de l'environnement.

12. Pompe selon l'une des revendications 1 à 11, **caractérisée en ce que** les ouvertures (5a) du cylindre (5) dans la zone qui peut être recouverte de l'intérieur par le piston creux (6) sont disposées dans la paroi latérale du cylindre (5), de préférence au voisinage du fond.

13. Pompe selon l'une des revendications 1 à 12, **caractérisée en ce que** le piston creux (6) dans sa position extrême inférieure touche le fond du cylindre (5).

14. Pompe selon l'une des revendications 1 à 13, **caractérisée en ce que** le diamètre de l'ouverture dans le fond du piston creux (6) est égal au diamètre intérieur du piston creux (6) est.

15. Pompe selon l'une des revendications 1 à 14, **caractérisée en ce que** l'élément en saillie sur le tube auxiliaire extérieur (7) et/ou sur le tube d'application interne (8) est un pli ou un épaulement au moins en partie périphérique.

16. Pompe selon l'une des revendications 1 à 15, **caractérisée en ce que** la partie du piston creux (6) qui coopère avec l'élément en saillie est un moyen de butée (13) qui est relié en particulier à la paroi latérale du piston creux (6).

17. Pompe selon la revendication 16, **caractérisée en ce que** le moyen de butée (13) comporte une ou plusieurs nervures (14) ou une bague avec des canaux, les canaux reliant la zone au-dessus du moyen de butée (13) à la zone en dessous du moyen de butée (13).

18. Pompe selon l'une des revendications 1 à 15, **caractérisée en ce que** la partie du piston creux (6) qui coopère avec l'élément en saillie est la paroi frontale supérieure ou le fond.

19. Pompe selon l'une des revendications 1 à 18, **caractérisée en ce que** le flasque (9) présente un dispositif qui permet de faire varier la distance (12) entre l'extrémité supérieure du flasque (9) et l'extrémité inférieure du tube auxiliaire extérieur (7) lorsque le tube d'application interne (8) se trouve dans la position fermée.

20. Pompe selon la revendication 19, **caractérisée en ce que** le dispositif forme une partie supérieure (9a) du flasque (9) et est relié de manière mobile à une partie inférieure (9b) du flasque (9) ou au tube d'application interne (8) de façon à pourvoir faire varier la distance (12) entre la partie inférieure (9b) du flasque (9) et la partie supérieure (9a) du flasque (9).

21. Pompe selon la revendication 20, **caractérisée en ce que** la partie supérieure (9a) du flasque (9) est reliée à la partie inférieure (9b) du flasque (9) ou au tube d'application interne (8) par un filetage de telle façon qu'une rotation de 1 partie supérieure (9a) par rapport à la partie inférieure (9b) du flasque (9) ou par rapport au tube d'application interne (8) fait varier la distance (12) entre la partie inférieure (9b) et la partie supérieure (9a) du flasque (9).

22. Pompe selon l'une des revendications 1 à 21, **caractérisée en ce qu'**il est prévu au moins un ressort de rappel (15, 16) qui agit directement ou indirectement sur le tube d'application interne (8).

23. Appareil distributeur pour prélever un liquide ou une masse pâteuse, en particulier du savon liquide, comprenant une pompe selon l'une des revendications 1 à 22.

24. Procédé de prélèvement d'un liquide ou d'une masse pâteuse, en particulier de savon liquide, au moyen d'une pompe, en particulier une pompe selon l'une des revendications 1 à 22, **caractérisé en ce que** la pompe comprend un cylindre, un piston creux disposé à l'intérieur du cylindre, un tube auxiliaire extérieur disposé au moins en partie à l'intérieur du piston creux et un tube d'application interne disposé au moins en partie à l'intérieur du tube auxiliaire extérieur, dans laquelle le tube d'application interne est mobile par rapport au tube auxiliaire extérieur et le déplacement du tube d'application interne provoque un déplacement du tube auxiliaire extérieur, le tube auxiliaire extérieur est mobile par rapport au piston creux et le déplacement du tube auxiliaire extérieur provoque un déplacement du piston creux, le piston creux est mobile par rapport au cylindre, le déplacement du piston creux ouvrant et fermant au moins une ouverture prévue dans le cylindre qui permet de relier l'espace à l'intérieur d'un réservoir à l'espace à l'intérieur du cylindre, le déplacement du tube d'application interne ensemble avec le tube auxiliaire extérieur ouvrant et fermant une ouverture prévue dans le piston creux, le déplacement du tube auxiliaire extérieur ouvrant et fermant une ouverture prévue dans le tube d'application interne de façon à pouvoir en même temps délivrer du liquide ou de la masse pâteuse à l'environnement par le biais du cylindre à travers le tube d'application interne et en aspirer à partir du réservoir dans le cylindre.
